# FASCICULE DE BREVET EUROPEEN

(11) **EP 0 258 105 B1**
(45) Date de publication et mention de la délivrance du brevet: **23.05.1990**
(21) Numéro de dépôt: 87401781.7
(22) Date de dépôt: 30.07.1987
(51) Int. Cl.: F27B 9/22, F27D 3/02, F27D 9/00

(54) **Support de chenêt tubulaire pour four de réchauffage de produits sidérurgiques**
Auflage für einen Rohrbalken in einem Aufwärmofen für siderurgische Produkte
Tubular beam support for a furnace for heating steel industry products

(30) Priorité: 04.08.1986 FR 8611481
(43) Date de publication de la demande: 02.03.1988
(73) Titulaire: STEIN HEURTEY, F-91130 Ris Orangis (FR)
(72) Inventeur: Braud, Yves, F-78310 Maurepas (FR)
(74) Mandataire: Armengaud Ainé, Alain

(56) Documents cités:
- EP-A- 0 007 464
- PATENT ABSTRACTS OF JAPAN, vol. 7, no. 77 (C-159)[1222], 30th March 1983; & JP-A-58 9915 (NIPPON KOKAN K.K.) 20-01-1983

## Description

Dans les fours de réchauffage de produits sidé- rurgiques, ces produits reposent sur des chenêts constitués par des tubes refroidis par circulation d'eau et soutenus par des colonnes métalliques ou quilles. Chacune de ces quilles est formée jusqu'à présent par un ensemble vertical de deux tubes concentriques, pouvant assurer une circulation d'eau de refroidissement, qui est fixé à sa partie supérieure au tube chenêt et à sa partie inférieure à une charpente de soutien éventuellement mobile de façon à communiquer au chenêt un mouvement rectangulaire ou circulaire assurant le déplacement des produits.

Les quilles sont la source de pertes thermiques et il est intéressant de diminuer leur nombre de façon à réduire les pertes thermiques ou, pour un même nombre de quilles, de réduire le diamètre des chenêts, donc leur effet d'ombre sur les produits à réchauffer.

La présente invention a pour objet un support de chenêt qui assure un meilleur soutien des chenêts que les quilles existantes, ce qui diminue par suite la déformation que ces chenêts subissent sous l'action du poids des produits et permet d'espacer davantage les quilles pour une même charge sur les chenêts.

En conséquence, cette invention concerne un tube chenêt, supporté par une quille, caractérisé en ce que le tube chenêt s'appuie sur la quille par l'intermédiaire d'une pièce moulée qui a une forme triangulaire dans le plan vertical passant par l'axe du tube chenêt et est emboîtée sur la quille de support.

Dans un mode de réalisation dans lequel la quille est formée de deux tubes concentriques, la pièce moulée se raccorde au tube extérieur, alors que le tube intérieur est engagé dans la pièce support et s'étend jusqu'au voisinage de la face supérieure fermée de celle-ci.

La pièce moulée peut être fixée au tube chenêt par deux cordons de soudure longitudinaux placés au voisinage de la fibre neutre du tube.

On a décrit, ci-après, à titre d'exemple non limitatif, un mode de réalisation du tube chenêt selon l'invention, avec référence au dessin annexé dans lequel:
- la figure 1 montre le support vu dans un sens perpendiculaire à l'axe du tube du chenêt.
- la figure 2 montre ce support vu dans la direction de l'axe du tube chenêt,
- la figure 3 en est une vue en plan.

Tel qu'il est représenté au dessin, le dispositif selon l'invention, qui est destiné à supporter un tube chenêt horizontal 1, est constitué par une pièce moulée 2 en acier qui a une forme triangulaire dans le plan vertical passant par l'axe du tube 1, comme le montre la figure 1, et une forme sensiblement rectangulaire dans le plan perpendiculaire. La face supérieure 2a de cette pièce est fermée et présente la forme d'une gouttière dans laquelle est engagé le tube 1; celui-ci est fixé à la pièce 2 par deux cordons horizontaux de soudure 3, à proximité de la fibre neutre du tube, pour ne pas diminuer la résistance de ce dernier.

La pièce 2 est emboîtée sur un emsemble de deux tubes concentriques 4 et 5 qui constituent une quille de support et permettent une circulation d'eau de refroidissement, celle-ci arrivant par le tube extérieur 5 et repartant par le tube intérieur 4.

Dans le mode de réalisation représenté, la pièce 2 présente à sa base une partie cylindrique 2b par l'intermédiaire de laquelle elle repose sur le tube extérieur 5 alors que le tube 4 est engagé dans la pièce 2 et s'étend presque jusqu'à la face supérieure 2a de cette pièce.

Le tube intérieur 4 est fermé par une plaque 6 supportée par un croisillon 7 et dont la longueur dans le sens axial est supérieure au diamètre du tube 4 (Figure 1). Cette plaque comporte deux volets 8 partiellement découpés et relevés, ce qui détermine dans cette plaque des ouvertures 9 permettant à l'eau de refroidissement d'entrer dans le tube 4. Celui-ci comporte également à son extrémité des ouvertures d'entrée latérales 10. Le tube 4 porte à une faible distance de son extrémité une plaque 11 formant chicane. En fonctionnement, l'eau de refroidissement qui arrive par le tube 5 s'écoule dans sa plus grande partie entre la plaque 6 et la face supérieure 2g de la pièce moulée 2 en refroidissant cette face.

## Revendications

1. Tube chenêt supporté par une quille, caractérisé en ce que le tube chenêt (1) s'appuie sur la quille (4,5) par l'intermédiaire d'une pièce moulée (2) qui a une forme triangulaire dans le plan vertical passant par l'axe du tube chenêt (1) et est emboîtée sur la quille de support (4-5).

2. Tube chenêt selon la revendication 1, dont la quille (4, 5) de support est formée de deux tubes concentriques, caractérisé en ce que la pièce moulée (2) se raccorde au tube extérieur (5) alors que le tube intérieur (4) est engage dans la pièce moulée (2) et s'étend jusqu'au voisinage de la face supérieure fermée (2a) de celle-ci.

3. Tube chenêt selon la revendication 1 ou 2, caractérisé en ce que la pièce moulée (2) est fixée au tube chenêt (1) par deux cordons de soudure longitudinaux (3) placés au voisinage de la fibre neutre du tube.

4. Tube chenêt selon l'une des revendications 1 à 3, caractérisé en ce qu'une plaque de guidage (6) forme l'extrémité du tube intérieur (4), des ouvertures de passage d'eau (9 ou 10) étant prévues dans cette plaque ou dans la paroi latérale du tube intérieur 4, à son extrémité.

5. Tube chenêt selon l'une des revendications 1 à 4, caractérisé en ce qu'une plaque (11) formant chicane est fixée sur la partie du tube intérieur (4) logée dans la pièce moulée (2).

## Patentansprüche

1. Rohrbalken, der durch eine Auflage gestützt ist, dadurch gekennzeichnet, daß der Rohrbalken (1) über ein gegossenes Teil (2), das in der senkrecht zur Achse des Rohrbalkens (1) verlaufenden Ebene eine dreieckige Form besitzt und auf die stützende Auflage (4, 5) aufgesetzt ist, auf der Auflage (4, 5) aufliegt.

2. Rohrbalken nach Anspruch 1, dessen stützende Auflage durch zwei konzentrische Rohre gebildet ist, dadurch gekennzeichnet, daß das gegossene Teil (2) am äußeren Rohr (5) befestigt ist, während das innere Rohr (4) in das gegossene Teil (2) eingreift und sich bis in die Nähe der durch dieses verschlossenen oberen Seite (2a) erstreckt.

3. Rohrbalken nach Anspruch 1 oder 2, dadurch gekennzeichnet, daß das gegossene Teil (2) mit Hilfe zweier, sich in Längsrichtung erstreckender Schweißnähte (3), die in der Nähe der neutralen Achse des Rohres angebracht sind, an dem Rohrbalken (1) befestigt ist.

4. Rohrbalken nach einem der Ansprüche 1 bis 3, dadurch gekennzeichnet, daß eine Leitplatte (6) das Ende des inneren Rohres (4) bildet und daß in dieser Platte oder in der Seitenwand des inneren Rohres (4) an seinem Ende Durchtrittsöffnungen (9 oder 10) für Wasser vorhanden sind.

5. Rohrbalken nach einem der Ansprüche 1 bis 4, dadurch gekennzeichnet, daß eine ein Hindernis bildende Platte (11) an dem Abschnitt des inneren Rohres (4) fixiert ist, welcher sich in dem gegossenen Teil (2) befindet.

## Claims

1. Fire-dog tube supported by a column, characterized in that the fire-dog tube (1) rests on the column (4, 5) through the intermediary of a moulded component (2) which has a triangular shape in the vertical plane passing through the axis of said fire-dog tube (1) and is fitted onto the support column (4, 5).

2. Fire-dog tube according to Claim 1, the support column (4, 5) of which is composed of two concentric tubes, characterized in that the moulded component (2) is connected to the outer tube (5) whereas the inner tube (4) is engaged into the moulded component (2) and extends into the vicinity of the closed upper face (2a) of that tube.

3. Fire-dog tube according to Claim 1 or 2, characterized in that the moulded component (2) is fixed to the fire-dog tube (1) by two longitudinal weld beads (3) situated in the vicinity of the neutral fibre of the tube.

4. Fire-dog tube according to one of Claims 1 to 3, characterized in that a guide plate (6) forms the end of the inner tube (4), passage openings for water (9 or 10) being provided in this plate or in the lateral wall of the inner tube (4) at its end.

5. Fire-dog tube according to one of Claims 1 to 4, characterized in that a plate (11) forming a chicane is fixed to the part of the inner tube (4) housed inside the moulded component (2).
